# EUROPÄISCHE PATENTSCHRIFT

(11) **EP 2 778 279 B1**
(45) Veröffentlichungstag und Bekanntmachung des Hinweises auf die Patenterteilung: **02.03.2016**
(21) Anmeldenummer: 14159020.8
(22) Anmeldetag: 12.03.2014
(51) Int. Cl.: D06F 39/12

(54) **Gehäuse für Haushaltsgeräte wie beispielsweise Wäschetrockner, Waschmaschine, Geschirrspülmaschine oder dergleichen**
Housing for household devices, for example, a laundry dryer, washing machine, dishwasher or the like
Boîtier pour appareils ménagers tels que par exemple sèche-linge, lave-linge, lave-vaisselle ou analogues

(30) Priorität: 13.03.2013 DE 102013102512
(43) Veröffentlichungstag der Anmeldung: 17.09.2014
(73) Patentinhaber: Miele & Cie. KG, 33332 Gütersloh (DE)
(72) Erfinder: Ewert, Andreas, 33829 Borgholzhausen (DE); Moll, Felix, 32657 Lemgo (DE); Wiebe, Peter, 33818 Leopoldshöhe (DE)

(56) Entgegenhaltungen:
- EP-A1- 1 424 429
- WO-A1-2012/062896
- DE-U1-202006 010 028
- US-A- 5 584 549
- US-A1- 2004 107 738

## Beschreibung

Gehäuse für Haushaltsgeräte wie beispielsweise Wäschetrockner, Waschmaschine, Geschirrspülmaschine oder dergleichen.

Die Erfindung betrifft ein Gehäuse für Haushaltsgeräte wie beispielsweise Wäschetrockner, Waschmaschine, Geschirrspülmaschine oder dergleichen, welches ein Bodenmodul sowie Seitenwände, eine Vorderwand und eine Rückwand umfasst, wobei die Rückwand (2) zum rahmenlosen Aufbau des Gehäuses in einer selbsthaltenden definierten Vormontage-Position am Bodenmodul ansetzbar ist, wobei am Bodenmodul zumindest ein Mittelzapfen zur Zentrierung der Rückwand sowie wenigstens ein Rasthaken zur Halterung der angesetzten Rückwand vorgesehen sind, die mit entsprechenden Lochstanzungen und an der Rückwand im angesetzten Zustand zusammenwirken.

Aus dem Stand der Technik sind gemäß der DE 103 03 131, der DE 198 23 424 sowie aus der DE 38 13 462 Waschmaschinengehäuse bzw. Gehäuse für Haushaltsgeräte bekannt. Bei diesen aus dem Stand der Technik bekannten Gehäusen gibt es unterschiedliche Gehäusebauformen für die jeweilige Oberfläche oder Montageart, was eine frühe Variantenbildung beim Gehäuseaufbau erfordert. Bei diesen aus dem Stand der Technik bekannten Gehäusebauformen besteht der Nachteil, dass die von außen auf das Gerät wirkenden Lasten nicht passend verteilt werden. Die von außen sichtbaren Spaltbilder sind nicht möglichst eng und gleichmäßig ausgebildet, wobei die vorgeschlagenen Gehäuseformen sich montageunfreundlich gestalten.

Durch die WO 2012/062896 A1 ist ein Gehäuse eines Wäschetrockners mit den eingangs genannten Merkmalen bekannt.

Die DE 20 2006 010 028 U1 offenbart ein Haushaltgerät, bei dem eine Blende angesetzt wird. Hierzu sind am Gehäuse Lochstanzungen vorgesehen, in die ein an der Blende angeformter Mittelzapfen zur Zentrierung sowie ein Rasthaken eingreifen.

Der Erfindung stellt sich somit das Problem ein Gehäuse für Haushaltsgeräte, wie beispielsweise einen Wäschetrockner, eine Waschmaschine oder einen Geschirrspüler derart weiter zu bilden, welches einerseits die geschilderten Nachteile überwindet, wobei andererseits das Gehäuse ohne einen eigenständigen Innenrahmen gefertigt werden soll und wobei insbesondere eine montagefreundliche Einbindung der Rückwand bereit gestellt werden soll.

Erfindungsgemäß wird dieses Problem mit den Merkmalen des Patentanspruchs 1 und des Patentanspruchs 9 gelöst. Vorteilhafte Ausgestaltungen und Weiterbildungen der Erfindung ergeben sich aus den nachfolgenden Unteransprüchen.

Die mit der Erfindung erreichten Vorteile bestehen nun darin, dass eine einfache Montage/ Demontage der Rückwand gewährleistet wird, wobei eine definierte Vormontage-Position der Rückwand mittels eines Selbsthaltes am Bodenmodul für den Monteur bereit gestellt wird. Dabei wird in vorteilhafter Weise durch die definierte Positionierung der Rückwand im Bodenmodul und somit im Gerät von außen wirkende Lasten auf die Rückwand ins Gerät, das heißt ins Bodenmodul eingeleitet, so dass die von außen sichtbaren Spaltbilder möglichst eng und gleichmäßig sind.

Zur Erstellung des Gehäuses wird das Vorderwandmodul an das Bodenmodul montiert. Nach Montieren der Trommel wird die Rückwand von hinten an das Bodenmodul montiert, dieses wird im Folgenden näher beschrieben. Die Rückwand wird leicht schräg hinter das Bodenmodul gehakt und dabei schon ansatzweise auf den Mittelzapfen geführt. Dabei haken eine oder mehrere Blechankippungen an der Rückwand hinter entsprechende Aussparungen in Rippen oder anders geartete Hinterschnitte des Bodenmoduls und verhindern so, dass nach dem Fügen des unteren Rückwandbereiches dieser nicht mehr nach hinten vom Zapfen herunterrutschen kann. Dadurch ergibt sich ein so genannter vorläufiger Selbsthalt. Dann wird die Rückwand auf dem Mittelzapfen sitzend in die Vertikale hoch gekippt. Dabei taucht ein Rastelement des Bodenmoduls durch eine Lochgeometrie der Rückwand und verrastet dort. Dieses Verrasten verhindert nach dem Fügen ein Wegkippen des oberen Rückwandbereichs nach hinten und somit ein Herausrutschen der Rückwand vom Mittelzapfen des Bodenmoduls. Die Verprägung an der Lochgeometrie in der Rückwand für den Rasthaken ist so gestaltet, dass der Rasthaken für ein leichtes Einführen zuerst auf eine gerundete Blechkante trifft. Bei der Verprägung/Lochgeometrie ist der obere Prägungsbereich deutlich nach außen gewölbt, um eine bessere Spritzwassersicherheit sowie eine geringere Verletzungsgefahr durch hervorstehende Kanten in diesem Bereich zu gewährleisten. Nach dem Verrasten kann der Monteur die Rückwand loslassen, da der Selbsthalt jetzt gegeben ist. Nach dem Fügen ist die Rückwand über den Mittelzapfen des Bodenmoduls in der Höhe definiert. Der Mittelzapfen definiert auch den Drehpunkt der Rückwand um die X-Achse (Achse parallel zur Trommelachse). Um die Rückwand leicht auf den Mittelzapfen zu fügen, ist zum Einen der Mittelzapfen mit deutlichen Einführschrägen versehen, wobei die entsprechende Öffnung der Lochgeometrie der Rückwand als weiche Durchstellung mit größeren umlaufenden Radien ausgeführt ist. Zu dem ist die Durchstellung am Ende der Lochgeometrie aufgeweitet bzw. der innen entstehende Schnittgrad im Rückwandbereich platt gedrückt ausgeführt, damit ein Schaben über den Kunststoffzapfen sowie ein Verkanten beim Montagevorgang vermieden wird. Vertikal und horizontal wirkende Lasten auf die Rückwand werden über den Mittelzapfen ins Bodenmodul geleitet und dann weiter an die im Bodenmodul sitzenden Füße geführt. Der als Mittelzapfen ausgebildete Kunststoffzapfen liegt auf einer größeren glatten Blechfläche auf, so dass die Flächenpressung des Kunststoffzapfens auf dem Blech günstig ausfällt.

Gemäß der Erfindung wird hierzu vorgeschlagen, dass zum rahmenlosen Aufbau des Gehäuses die Rückwand am Bodenmodul in einer selbsthaltenden definierten Vormontage-Position ansetzbar ist, wobei am Bodenmodul zumindest ein Mittelzapfen zur Zentrierung der Rückwand, sowie wenigstens ein Rasthaken zur Halterung der angesetzten Rückwand vorgesehen sind, die mit entsprechenden Lochstanzungen an der Rückwand im angesetzten Zustand zusammenwirken. Dabei weist in vorteilhafter Weise das Bodenmodul im Bereich der unteren Rückseitenkante wenigstens einen Hinterschnitt auf, in den beim Ansetzen der Rückwand wenigstens eine an der unteren Seitenkante angeordnete Blechkante greift. Somit wird deutlich, dass die Rückwand in der so genannten selbsthaltenden Vormontage zunächst an den Hinterschnitt angesetzt wird, wobei die Blechkante in den Hinterschnitt greift und einen Gelenkpunkt bildet, um den die Rückwand in die Vertikale verschwenkt wird, so dass der Mittelzapfen zur Zentrierung hier in die Rückwand eindringt, wobei dann der Rasthaken durch die Lochung greift, so dass dieser dann ein Wegkippen bzw. Zurückkippen der Rückwand verhindert.

Nach einer besonders vorteilhaften Ausgestaltung ist an dem Rasthaken eine Einführschräge angeordnet, an der sich ein senkrecht angeordneter Raststegbereich anschließt, an dem wiederum ein Federsteg angeformt ist. Somit ergibt sich ein leichtes Durchführen des Rasthakens selbsttätig durch die Lochstanzung. Dabei ist in vorteilhafter Weise die Lochstanzung in der Rückwand im Hintergreifungsbereich für den Rasthaken verrundet ausgebildet. Dies bewirkt insbesondere ein Gleiten des Rasthakens durch die Lochstanzung in der Rückwand. Nach einer zweckmäßigen Ausgestaltung ist die Lochstanzung an der Rückwand für den Rasthaken oberhalb des Hintergreifungsbereichs nach außen gewölbt ausgebildet. Somit ergibt sich oberhalb des Rasthakens eine Art Dachwölbung, die insbesondere verhindert, dass beispielsweise Spritzwasser in den Innenraum des Gehäuses eindringen kann.

In Weiterbildung sind an dem Mittelzapfen ebenfalls Einführschrägen für die entsprechende Lochstanzung in der Rückwand vorgesehen. Die Lochstanzung in der Rückwand als solches ist für den Mittelzapfen als Ring zur flächigen Anlage des Mittelzapfens geformt ausgebildet. Somit ist der Mittelzapfen in Verbindung mit der Lochstanzung derart dimensioniert, dass die Kräfte über den zentrierten Mittelzapfen in das Bodenmodul geleitet werden können. Dabei ist der Innengrad sowie der Außengrad des geformten Ringes der Lochstanzung aufgeweitet ausgebildet oder er wird nachträglich entfernt. Dies verhindert insbesondere beim Ansetzen der Rückwand bzw. beim Abnehmen der Rückwand, dass es zu Verkantungen im Bereich des Mittelzapfens kommen kann.

Die Erfindung betrifft in gleicher Weise auch ein Verfahren zur Montage einer Rückwand eines Gehäuses für Haushaltsgeräte, wie beispielsweise Wäschetrockner, Waschmaschinen, Geschirrspüler oder dergleichen, welches in seiner Grundbauform ein Bodenmodul sowie Seitenwände, eine Vorderwand und eine Rückwand umfasst. Das Verfahren zur Montage gestaltet sich derart, dass die Rückwand zum rahmenlosen Aufbau des Gehäuses für eine fixierte Vormontage an dem Bodenmodul in einem ersten Schritt zunächst mit einer an der unteren Rückseitenkante angeordneten Blechkante in einer Schräglage in wenigstens einen im Bereich der unteren Rückseitenkante des Bodenmoduls angeordneten Hinterschnitt angesetzt wird, wobei dann in einem zweiten Schritt die Rückwand am Bodenmodul in seine selbsthaltende definierte Vormontage-Position in die Vertikale geschwenkt wird, und wobei beim Verschwenkvorgang an der Rückwand vorgesehene Lochstanzungen an einem Mittelzapfen zur Zentrierung der Rückwand sowie an einem Rasthaken zur Halterung der angesetzten Rückwand in Wirkverbindung gebracht werden.

Ein Ausführungsbeispiel der Erfindung ist in den Zeichnungen rein schematisch dargestellt und wird nachfolgend näher beschrieben. Es zeigt:
- Figur 1: eine teilweise geschnittene Darstellung in der Perspektive des Bodenmoduls von seiner Rückseite her;
- Figur 2: eine Seitenansicht des Bodenmoduls mit Rückwand in Ansetzposition;
- Figur 3: eine teilweise geschnittene perspektivische Darstellung in Rückansicht der Rückwand mit angesetzter Rückwand am Mittelzapfen sowie am Rasthaken;
- Figur 4: eine Detailunteransicht der Blechankippungen an der Rückwand, welche in die Aussparung am Bodenmodul im angesetzten Zustand der Rückwand greifen;
- Figur 5: eine Detailansicht in geschnittener Seitenansicht des Rashakens in der Lochstanzung der Rückwand gemäß der Figur 6;
- Figur 6: eine geschnittene Seitenansicht der Situation von Mittelzapfen und Rasthaken in Zusammenwirkung mit der Rückwand;
- Figur 7: eine weitere Detailansicht in geschnittener Seitenansicht der Blechkantenkippung in Wirkverbindung mit der Aussparung an dem Bodenmodul gemäß der Figur 6;
- Figur 8: eine Detailansicht ebenfalls in der geschnittenen Seitenansicht des Mittelzapfens im Zusammenwirken mit der Lochstanzung an der Rückwand; und
- Figur 9: eine Detailansicht in geschnittener Seitenansicht der Lochstanzung in der Rückwand für den Mittelzapfen gemäß der Figur 8.

Die Figur 1 zeigt ein Bodenmodul 1 in der Perspektive und hier insbesondere vom Rückseitenbereich, welches für ein nicht näher dargestelltes Gehäuse eines Haushaltsgerätes, wie beispielsweise einen Wäschetrockner, als Grundbauform dient. An das Bodenmodul 1 werden Seitenwände und eine Vorderwand, ebenfalls nicht näher dargestellt, sowie eine Rückwand 2, gezeigt in der Figur 2, angesetzt. Dabei ist zum rahmenlosen Aufbau des Gehäuses die Rückwand 2 am Bodenmodul 1 in einer selbsthaltenden definierten Vormontage-Position, wie dies in den Figuren 3, 6 und 8 gezeigt wird, ansetzbar. Am Bodenmodul 1 ist hierzu zumindest ein Mittelzapfen 3 zur Zentrierung der Rückwand 2, sowie wenigstens ein Rasthaken 4 zur Halterung der angesetzten Rückwand 2 vorgesehen. Der Rasthaken 4 sowie der Mittelzapfen 3 wirken dabei mit entsprechenden Lochstanzungen 5 und 6 an der Rückwand 2 im angesetzten Zustand zusammen, wie dies insbesondere in den Figuren 3 und 6 dargestellt ist.

Wie insbesondere aus den Figuren 2, 4 und 6 zu erkennen ist, weist das Bodenmodul 1 an der unteren Rückseitenkante 7 wenigstens einen Hinterschnitt auf. Dieser ist als Aussparung 80 an einer Rippe 8 ausgebildet, in die beim Ansetzen der Rückwand 2 eine an der unteren Seitenkante 9 angeordnete Blechkante greift, wie dies auch in den Figuren 6 und 7 dargestellt ist. Die Blechkante ist partiell als Blechankippung 10 ausgebildet, wobei in vorteilhafter Weise mindestens eine Rippe 8 mit einer Aussparung 80 und entsprechend eine Blechankippung 10 vorhanden sind. Im gezeigten Ausführungsbeispiel werden zwei Rippen 8 und entsprechend zwei Blechankippungen 10 eingesetzt.

Der Rasthaken 4 in seiner Funktionsstellung ist insbesondere in den Figuren 5 und 6 näher gezeigt, wobei dieser eine Einführschräge 11 aufweist, an der sich ein senkrecht angeordneter Rastbereich 12 anschließt, an dem wiederum ein Federsteg 13 angeformt ist. Aus den Figuren 5 und 6 wird deutlich, dass, wenn der Rasthaken 4 durch die Lochstanzung 5 greift, insbesondere der Raststegbereich 12 die Lochstanzung 5 hier hintergreift, wie diese Situation in den Figuren 5 und 6 dargestellt ist. Weiter ist aus den Figuren 5 und 6 zu erkennen, dass die Lochstanzung 5 in der Rückwand 2 im Hintergreifungsbereich für den Rasthaken 4 verrundet ausgebildet ist, dies ist deutlicher in der Figur 3 und Figur 5 zu erkennen. Dabei ist die Lochstanzung 5 in der Rückwand 2 für den Rasthaken 4 oberhalb des Hintergreifungsbereichs nach außen gewölbt ausgebildet, wie dies in den Figuren 5 und 6 zu erkennen ist. Die Überwölbung 14 im Rückwandbereich bewirkt somit ein Dach oberhalb des Lochbereichs, so dass für Spritzwasser ein Eindringen in die Lochstanzung 5 verhindert wird. Außerdem wird durch die Überwölbung 14 der Rastbereich geschützt, um eine Verletzungsgefahr für den Monteur zu reduzieren.

Die Ausgestaltung des Mittelzapfens 3 ist in den Figuren 3, 6 und 8 näher erläutert, wobei an dem Mittelzapfen 3 ebenfalls Einführschrägen 15 für die Lochstanzung 6 in der Rückwand 2 vorgesehen sind. Die Lochstanzung 6 für den Mittelzapfen 3 ist hierbei als Ring 15 zur flächigen Anlage des Mittelzapfens 3 in der Rückwand 2 geformt ausgebildet. Diese Situation ist insbesondere in der Figur 8 deutlich zu erkennen, wo der Mittelzapfen 3 in der Ringöffnung des Ringes 16 flächig anliegt, so dass über den Mittelzapfen 3 Kräfte, die auf die Rückwand des Gehäuses wirken, hier in das Bodenmodul 1 geleitet werden. Wie insbesondere aus der Figur 9 deutlich zu erkennen ist, weist die Lochstanzung 6 des Ringes 16 einen aufgeweiteten Innengrad 17 sowie einen aufgeweiteten Außengrad 18 auf, die bewirken, dass beim Einfügen des Mittelzapfens 3 bzw. beim Herausziehen des Mittelzapfens 3 aus der Lochstanzung 6 es zu keiner Verkantung bzw. Beschädigung des Mittelzapfens 3 an der Lochstanzung 6 kommt.

Zum Verfahren der Montage der Rückwand 2 an das Bodenmodul 1 wird zunächst die Rückwand 2, wie in der Figur 2 dargestellt, zum rahmenlosen Aufbau des Gehäuses für eine fixierte Vormontage an das Bodenmodul 2 in einem ersten Schritt zunächst mit ihren an der unteren Rückseitenkante angeordneten Blechkantenkippungen 10 in einer Schräglage, dargestellt in der Figur 2, in wenigstens eine im Bereich der unteren Rückseitenkante 7 des Bodenmoduls 1 angeordneten Aussparung 80 an einer Rippe 8 angesetzt. Dann wird in einem zweiten Schritt die Rückwand 2 am Bodenmodul 1 in eine selbsthaltende definierte Vormontage-Position in die Senkrechte, gemäß Pfeildarstellung, geschwenkt, wobei beim Verschwenkvorgang dann an der Rückwand 2 die vorgesehene Lochstanzung 6 des Mittelzapfens 3 zur Zentrierung der Rückwand 2, sowie die Lochstanzung 5 des Rasthakens 4 zur Halterung der angesetzten Rückwand 2 in Wirkverbindung gebracht werden, so dass sich die Situation ergibt, wie sie in den Figuren 3 und 6 gezeigt ist.

## Patentansprüche

1. Gehäuse für Haushaltsgeräte wie beispielsweise Wäschetrockner, Waschmaschine, Geschirrspülmaschine oder dergleichen, welches ein Bodenmodul (1) sowie Seitenwände, eine Vorderwand und eine Rückwand (2) umfasst, wobei die Rückwand (2) zum rahmenlosen Aufbau des Gehäuses in einer selbsthaltenden definierten Vormontage-Position am Bodenmodul (1)ansetzbar ist, wobei am Bodenmodul (1) zumindest ein Mittelzapfen (3) zur Zentrierung der Rückwand (2) sowie wenigstens ein Rasthaken (4) zur Halterung der angesetzten Rückwand (2) vorgesehen sind, die mit entsprechenden Lochstanzungen (5) und (6) an der Rückwand (2) im angesetzten Zustand zusammenwirken,
**dadurch gekennzeichnet,**
**dass** das Bodenmodul (1) im Bereich der unteren Rückseitenkante (7) wenigstens einen Hinterschnitt aufweist, in den beim Ansetzen der Rückwand (2) wenigstens eine an der unteren Seitenkante (9) angeordnete Blechkante greift.

2. Gehäuse nach Anspruch 1,
**dadurch gekennzeichnet,**
**dass** an dem Rasthaken (4) eine Einführschräge (11) angeordnet ist, an der sich ein senkrecht angeordneter Raststegbereich (12) anschließt, an dem wiederum ein Federsteg (13) angeformt ist.

3. Gehäuse nach Anspruch 1,
**dadurch gekennzeichnet,**
**dass** die Lochstanzung (5) in der Rückwand (2) im Hintergreifungsbereich für den Rasthaken (4) verrundet ausgebildet ist.

4. Gehäuse nach Anspruch 3,
**dadurch gekennzeichnet,**
**dass** die Lochstanzung (5) in der Rückwand (2) für den Rasthaken (4) oberhalb des Hintergreifungsbereichs nach außen gewölbt ausgebildet ist.

5. Gehäuse nach Anspruch 1,
**dadurch gekennzeichnet,**
**dass** an dem Mittelzapfen (3) ebenfalls Einführschrägen (15) für die Lochstanzung (6) in der Rückwand (2) vorgesehen sind.

6. Gehäuse nach Anspruch 1,
**dadurch gekennzeichnet,**
**dass** die Lochstanzung (6) für den Mittelzapfen (3) als Ring (16) zur flächigen Anlage des Mittelzapfens (3) geformt ausgebildet.

7. Gehäuse nach Anspruch 6,
**dadurch gekennzeichnet,**
**dass** der Innengrad (17) sowie der Außengrad (18) des geformten Ringes (16) der Lochstanzung (6) aufgeweitet ausgebildet ist.

8. Verfahren zur Montage einer Rückwand (2) eines Gehäuses für Haushaltsgeräte wie beispielsweise Wäschetrockner, Waschmaschine, Geschirrspülmaschine oder dergleichen nach einem der Ansprüche 1 bis 7, welches ein Bodenmodul (1) sowie Seitenwände, eine Vorderwand und eine Rückwand (2) umfasst,
**dadurch gekennzeichnet,**
**dass** die Rückwand (2) zum rahmenlosen Aufbau des Gehäuses für eine fixierte Vormontage an dem Bodenmodul (1) in einem ersten Schritt zunächst mit einer an der unteren Seitenkante (9) angeordneten Blechkante in einer Schräglage in wenigstens einen im Bereich der unteren Rückseitenkante (7) des Bodenmoduls (1) angeordneten Hinterschnitt angesetzt wird, wobei dann in einem zweiten Schritt die Rückwand (2) am Bodenmodul (1) in eine selbsthaltende definierte Vormontage-Position in die Senkrechte geschwenkt wird, und beim Verschwenkvorgang eine an der Rückwand (2) vorgesehene Lochstanzung (5) und (6) an einem Mittelzapfen (3) zur Zentrierung der Rückwand (2), sowie an einen Rasthaken (4) zur Halterung der angesetzten Rückwand (2) in Wirkverbindung gebracht wird.

## Claims

1. Housing for domestic appliances, for example a tumble dryer, washing machine, dishwasher or the like, comprising a bottom module (1), side walls, a front wall and a rear wall (2), it being possible for the rear wall (2) to be attached to the bottom module (1) in a self-retaining defined pre-mounted position in order to construct the housing without a frame, at least one central journal (3) being provided on the bottom module (1) for centring the rear wall (2) and at least one catch hook (4) being provided for mounting the attached rear wall (2), said central journal and said catch hook both interacting with corresponding punched holes (5) and (6) in the rear wall (2) when in the attached state, **characterised in that**
the bottom module (1) comprises at least one undercut in the region of the lower rear side edge (7), in which undercut at least one plate edge, arranged on the lower side edge (9), engages when the rear wall (2) is attached.

2. Housing according to claim 1,
**characterised in that**
an insertion chamfer (11) is arranged on the catch hook (4) and is adjoined by a vertically arranged locking bar region (12), on which a resilient bar (13) is in turn integrally moulded.

3. Housing according to claim 1,
**characterised in that**
the punched hole (5) in the rear wall (2) is rounded in the rear-engagement region for the catch hook (4).

4. Housing according to claim 3,
**characterised in that**
the punched hole (5) in the rear wall (2) for the catch hook (4) is curved outwards above the rear-engagement region.

5. Housing according to claim 1,
**characterised in that**
insertion chamfers (15) for the punched hole (6) in the rear wall (2) are also provided on the central journal (3).

6. Housing according to claim 1,
**characterised in that**
the punched hole (6) for the central journal (3) is in the shape of a ring (16) in order to be flat against the central journal (3).

7. Housing according to claim 6,
**characterised in that**
the internal pitch (17) and the external pitch (18) of the formed ring (16) of the punched hole (6) are enlarged.

8. Method for mounting a rear wall (2) of a housing for domestic appliances, for example a tumble dryer, washing machine, dishwasher or the like, according to any of claims 1 to 7, which housing comprises a bottom module (1), side walls, a front wall and a rear wall (2),
**characterised in that**,
in a first step, in order to construct the housing without a frame and for a fixed pre-mounting on the bottom module (1), the rear wall (2) is first placed, by a plate edge arranged on the lower side edge (9), in an inclined position into at least one undercut arranged in the region of the lower rear side edge (7) of the bottom module (1), the rear wall (2) then, in a second step, being pivoted to the vertical into a self-retaining defined pre-mounting position on the bottom module (1), and, during pivoting, a punched hole (5) and (6) provided in the rear wall (2) being operatively connected to a central pin (3) for centring the rear wall (2) and to a catch hook (4) for holding the attached rear wall (2).

## Revendications

1. Carter pour appareils électroménagers comme par exemple un sèche-linge, une machine à laver, un lave-vaisselle ou similaire, qui comprend un module de fond (1) ainsi que des parois latérales, une paroi avant et une paroi arrière (2), dans lequel la paroi arrière (2), en vue du montage sans cadre du carter, peut être posée sur le module de fond (1) dans une position de prémontage définie automaintenue, dans lequel, sur le module de fond (1), il est prévu au moins un axe central (3) pour le centrage de la paroi arrière (2) ainsi qu'au moins un crochet d'encliquetage (4) pour la retenue de la paroi arrière (2) posée, lesquels coopèrent avec des perforations (5) et (6) correspondantes sur la paroi arrière (2) dans l'état posé,
**caractérisé en ce que**
le module de fond (1) présente, dans la zone de l'arête de côté arrière (7) inférieure, au moins une contre-dépouille dans laquelle, lors de la pose de la paroi arrière (2), engrène au moins une arête en tôle disposée sur l'arête latérale inférieure (9).

2. Carter selon la revendication 1,
**caractérisé en ce que**,
sur le crochet d'encliquetage (4), il est disposé une pente d'introduction (11) à laquelle se raccorde une zone de nervure d'encliquetage (12) disposée verticalement et sur laquelle est formée à son tour une nervure élastique (13).

3. Carter selon la revendication 1,
**caractérisé en ce que**
la perforation (5) dans la paroi arrière (2) est constituée de façon arrondie dans la zone d'agrippement par l'arrière pour le crochet d'encliquetage (4).

4. Carter selon la revendication 3,
**caractérisé en ce que**
la perforation (5) dans la paroi arrière (2) pour le crochet d'encliquetage (4) est constituée de façon bombée vers l'extérieur au-dessus de la zone d'agrippement par l'arrière.

5. Carter selon la revendication 1,
**caractérisé en ce que**,
sur l'axe central (3), il est également prévu des pentes d'introduction (15) pour la perforation (6) dans la paroi arrière (2).

6. Carter selon la revendication 1,
**caractérisé en ce que**
la perforation (6) pour l'axe central (3) est constituée en forme d'anneau (16) pour l'appui à plat de l'axe central (3).

7. Carter selon la revendication 6,
**caractérisé en ce que**
le degré intérieur (17) ainsi que le degré extérieur (18) de l'anneau (16) formé de la perforation (6) sont constitués de façon évasée.

8. Procédé de montage d'une paroi arrière (2) d'un carter pour des appareils électroménagers comme par exemple un sèche-linge, une machine à laver, un lave-vaisselle ou similaire selon l'une des revendications 1 à 7, qui comprend un module de fond (1) ainsi que des parois latérales, une paroi avant et une paroi arrière (2),
**caractérisé en ce que**
la paroi arrière (2), pour le montage sans cadre du carter, est posée, pour un prémontage fixe sur le module de fond (1), dans une première étape d'abord avec une arête en tôle disposée sur l'arête latérale inférieure (9) dans une position oblique dans au moins une contre-dépouille disposée dans la zone de l'arête de côté arrière (7) inférieure du module de fond (1), dans lequel ensuite, dans une deuxième étape, la paroi arrière (2) est pivotée à la verticale sur le module de fond (1) dans une position de prémontage définie automaintenue et, lors du processus de pivotement, une perforation (5) et (6) prévue sur la paroi arrière (2) est amenée en liaison opérationnelle sur un axe central (3) pour le centrage de la paroi arrière (2), ainsi que sur un crochet d'encliquetage (4) pour la retenue de la paroi arrière (2) posée.
